# EUROPÄISCHE PATENTSCHRIFT

(11) **EP 0 237 641 B1**
(45) Veröffentlichungstag und Bekanntmachung des Hinweises auf die Patenterteilung: **29.08.1990**
(21) Anmeldenummer: 86117585.9
(22) Anmeldetag: 17.12.1986
(51) Int. Cl.: B02C 23/08, B02C 23/32, B02C 21/00

(54) **Anlage zur Zerkleinerung von sprödem Mahlgut**
Comminuting plant for brittle material
Installation pour le broyage de matière à broyer fragile

(30) Priorität: 19.03.1986 DE 3609229
(43) Veröffentlichungstag der Anmeldung: 23.09.1987
(73) Patentinhaber: KRUPP POLYSIUS AG, 59269 Beckum (DE)
(72) Erfinder: Gudat, Gerhard, Dipl.-Ing., D-4740 Oelde (DE); Müller, Manfred, Dipl.-Ing., D-4722 Ennigerloh (DE)
(74) Vertreter: Tetzner, Volkmar, Dr.-Ing. Dr. jur.

(56) Entgegenhaltungen:
- EP-A- 0 084 383
- DE-A- 3 343 788
- 27TH IEEE CEMENT INDUSTRY TECHNICAL CONFERENCE, New Orleans, Louisiana, 20.-23. Mai 1985, Seiten 1-11, Annexe 1-13, IEEE, New York, US; C. HERRMANN: "Increased cement grinding efficiency by using high efficiency separators"

## Beschreibung

Die Erfindung betrifft eine Anlage (entsprechend dem Oberbegriff des Anspruches 1) zur Zerkleinerung von sprödem Mahlgut, wie Zementklinker.

Eine Anlage gemäß dem Oberbegriff des Anspruches 1 ist durch die EP-A 0 084 383 bekannt. Hierbei wird das Mahlgut zunächst in einer Walzenmühle unter Anwendung hohen Druckes und Bildung von Agglomeraten einer Einzelkornzerkleinerung und einer Gutbettzerkleinerung unterworfen. Anschließend werden diese Agglomerate in einer der Walzenmühle nachgeschalteten Einrichtung, beispielsweise einer Rohrmühle, einem Streutellerwindsichter oder einem Klassiersichter aufgelöst. Hierbei wird die zugleich desagglomerierende Wirkung eines Gerätes ausgenutzt, das primär für einen anderen Verfahrensschritt eingesetzt wird. Zur weiteren Zerkleinerung der bei der Sichtung anfallenden Grieße kann ferner eine weitere Mahlstufe vorgesehen sein.

Wird bei einer derartigen Anlage die Auflösung der Agglomerate in einem herkömmlichen Streuteller-Windsichter vorgenommen, so stellt dies eine zusätzliche Belastung des Streu- bzw. Aufgabetellers des Windsichters dar, so daß mit einer vollkommen unzureichenden Auflösung der Agglomerate gerechnet werden muß.

Durch die Veröffentlichung 27TH IEEE CE-MENT INDUSTRY TECHNICAL CONFERENCE, New Orleans, Louisiana, 20.-23. Mai 1985, S. 1-11, Annexe 1-13, IEEE, New York, US (insbesondere Annexe 9 mit zugehöriger Beschreibung S. 6) ist weiterhin ein Vielkomponentensichter bekannt, bei dem unterhalb eines rotierenden Aufgabetellers ein von einem gesonderten Antrieb angetriebenes Sichtorgan angeordnet ist. Bei diesem Sichter wird das aus der Sichtzone abgezogene Feingut in mehrere Korngrößenfraktionen aufgesplittet. Dieser Sichter ist besonders dann geeignet, wenn ein kleiner Teil des gesamten Fertiggutes eine hohe Feinheit aufweisen soll.

Der Erfindung liegt die Aufgabe zugrunde, eine Anlage der im Oberbegriff des Anspruches 1 vorausgesetzten Art dahin weiterzuentwickeln, daß bei guter Auflösung der Agglomerate eine verbesserte Wirtschaftlichkeit, insbesondere ein verringerter Energieverbrauch, erreicht wird.

Diese Aufgabe wird erfindungsgemäß durch das kennzeichnende Merkmal des Anspruches 1 gelöst.

Zweckmäßige Ausgestaltungen der Erfindung sind Gegenstand der Unteransprüche.

Durch die Einwirkung der Prallelemente des rotierenden Mahlgut-Aufgabetellers wird der in den Agglomeraten enthaltene hohe Feinanteil des Mahlgutes freigelegt und bei der anschließenden Sichtung aus dem Mahlsystem entfernt, so daß dieser Feinanteil nicht mehr die folgende Mahlstufe belastet. Vorteilhaft wirkt sich hierbei ferner aus, daß der Mahlgut-Aufgabeteller unabhängig vom Sichtorgan des Sichters angetrieben ist, so daß die Sichtung und die Auflösung der Agglomerate unabhängig voneinander optimiert werden können. Auf diese Weise wird die Wirtschaftlichkeit der gesamten Anlage wesentlich verbessert, und durch die Entlastung der weiteren Zerkleinerungsstufe ergibt sich eine beachtliche Senkung des Energiebedarfes.

Vorteilhaft ist ferner, daß durch die zuverlässige Auflösung der Agglomerate und die damit verbesserte Aussichtung des darin enthaltenen Feinanteils die dem Sichter nachgeschaltete Zerkleinerungsstufe (im allgemeinen eine Kugelmühle) bei Neuanlagen kleiner dimensioniert werden kann und bei bestehenden Anlagen (in denen nachträglich eine Desagglomeration des Mahlgutes vor der Sichtung vorgesehen wird) niedriger belastet wird. Auch der Betrieb der nachgeschalteten Zerkleinerungsstufe läßt sich bei dieser erfindungsgemäßen Ausführung besser dem Betrieb der Walzenmühle anpassen.

Die Erfindung ist in der Zeichnung beispielsweise veranschaulicht. Es zeigen
Fig. 1 ein Schema einer erfindungsgemäßen Mahlanlage,
Fig. 2 eine schematische Schnittdarstellung des Sichters (mit eingebautem Desagglomerator) der Anlage gemäß Fig.1,
Fig. 3 eine Variante des Desagglomerators.

Die in Fig. 1 dargestellte Mahlanlage zur Zerkleinerung von sprödem Mahlgut, beispielsweise Zementklinker, enthält eine Walzenmühle 1, einen Sichter 2 mit eingebautem Desagglomerator sowie eine Kugelmühle 3.

Die Walzenmühle 1 enthält zwei Walzen 4, 5, in deren Spalt das Mahlgut unter Anwendung hohen Druckes und Bildung von Agglomeraten eine Einzelkornzerkleinerung und eine Gutbettzerkleinerung erfährt.

Das aus der Walzenmühle 1 ausgetragene Mahlgut wird dann dem Sichter 2 zugeführt. Der Sichter 2 (dessen Einzelheiten aus Fig. 2 zu entnehmen sind) enthält im oberen Teil des Gehäuses 6 ein rotierendes Sichtsystem 7, das über eine Welle 8 angetrieben wird.

Unterhalb des rotierenden Sichtsystemes 7 ist ein rotierender Mahlgut-Aufgabeteller 9 angeordnet, der mit Prallelementen 10, 11 unterschiedlicher Höhe besetzt ist. Der Antrieb des Mahlgut-Aufgabetellers 9 erfolgt von unten durch eine Welle 12.

Oberhalb des Mahlgut-Aufgabetellers 9 befindet sich ein Aufgabetrichter 13, dem das Mahlgut über eine Förderschnecke 14 zugeführt wird.

Die Sichtluft tritt im unteren Bereich des Gehäuses 6 über einen Stutzen 15 ein und durchsetzt dann einen feststehenden Jalousiekranz 16. Das Feingut wird von der Sichtluft durch den Stutzen 17 abgeführt und in einem (in Fig. 1 nicht dargestellten) Zyklon oder Filter abgeschieden.

Die Grieße (Pfeil 23) werden über einen Trichter 18 aus dem Gehäuse 6 ausgetragen und der Kugelmühle 3 zugeführt. Deren Grieße werden erneut dem Sichter 2 zugeleitet (Pfeil 19), während das in der Kugelmühle 3 anfallende Feingut mit der Mühlenabluft 20 abgezogen wird.

Aufgrund der in der Walzenmühle 1 erfolgenden Gutbettzerkleinerung enthält das aus der Walzenmühle i ausgetragene Mahlgut einen hohen Anteil von Agglomeraten (Schülpen). Diese Agglomerate werden im Sichter 2, und zwar vor ihrem Eintritt in den Sichtraum 21, weitgehend aufgelöst, wenn das Mahlgut auf dem rotierenden Mahlgut-Aufgabeteller 9 bei der Bewegung nach außen die Prallelemente 10 passiert. Durch diese Auflösung der Agglomerate wird der darin enthaltene hohe Feinanteil freigelegt, von der Sichtluft (Pfeile 22) mit nach oben geführt und in einem dem Sichter 2 nachgeschalteten Zyklon oder Filter abgeschieden. Die Kugelmühle 3 wird daher lediglich mit den im Sichter 2 anfallenden Grießen, nicht dagegen mit Feingut belastet.

Da das Sichtsystem 7 und der Mahlgut-Aufgabeteller 9 über gesonderte Wellen 8 bzw. 12 angetrieben sind, können die Sichtung und die Auflösung der Agglomerate unabhängig voneinander optimiert werden.

Bei dem in Fig. 3 dargestellten abgewandelten Ausführungsbeispiel des Desagglomerators befindet sich der an seinem Umfang gleichfalls mit Prallelementen 10' besetzte Mahlgut-Aufgabeteller 9', der über eine Kernwelle 8' angetrieben wird, innerhalb einer weiteren Trommel 24, die an ihrem Umfang mit Prallelementen 25 besetzt ist und durch eine äußere Welle 26 angetrieben wird. Die Aufgabe des Mahlgutes erfolgt über einen Aufgabetrichter 13.

Die Drehzahlen der Wellen 8' und 26 können unterschiedlich gewählt werden. Möglich ist auch, daß die äußere Trommel 24 mit den Prallelementen 25 feststehend angeordnet wird und lediglich der Mahlgut-Aufgabeteller 9' angetrieben ist.

Auch bei dem in Fig. 3 dargestellten Ausführungsbeispiel erfolgt damit eine wirksame Auflösung der in der Walzenmühle 1 gebildeten Agglomerate vor Eintrag des Mahlgutes in den Sichtraum 21 des Sichters 2.

## Patentansprüche

1. Anlage zur Zerkleinerung von sprödem Mahlgut, enthaltend
a) eine Walzenmühle, in der das Mahlgut unter Anwendung hohen Druckes und Bildung von Agglomeraten einer Einzelkornzerkleinerung und einer Gutbettzerkleinerung unterworfen wird,
b) einen der Walzenmühle (1) nachgeschalteten Sichter (2) mit wenigstens einem rotierenden Sichtorgan (7), wobei im Sichter eine Auflösung von in der Walzenmühle gebildeten Agglomeraten erfolgt,
c) eine Mahlstufe (3) zur weiteren Zerkleinerung der bei der Sichtung anfallenden Grieße,
gekennzeichnet durch folgendes Merkmal:
d) als Einrichtung zur Auflösung von Agglomeraten ist im Sichter (2) ein mit Prallelementen (10, 11) besetzter, rotierender Mahlgut-Aufgabeteller (9) vorgesehen, der unterhalb des rotierenden Sichtorganes (7) angeordnet und unabhängig von diesem Sichtorgan angetrieben ist.

2. Anlage nach Anspruch 1, dadurch gekennzeichnet, daß der Mahlgut-Aufgabeteller (9) mit Prallelementen (10, 11) unterschiedlicher Höhe besetzt ist.

3. Anlage nach Anspruch 1, dadurch gekennzeichnet, daß der an seinem Umfang mit Prallelementen (10') besetzte Mahlgut-Aufgabeteller (9') über eine Kernwelle (8') angetrieben und innerhalb einer an ihrem Umfang mit Prallelementen (25) besetzten Trommel (24) angeordnet ist.

4. Anlage nach Anspruch 1, dadurch gekennzeichnet, daß die Mahlstufe zur weiteren Zerkleinerung der bei der Sichtung anfallenden Grieße durch eine Kugelmühle (3) gebildet wird.

## Claims

1. Apparatus for crushing brittle material for grinding, containing
a) a roller mill in which the material for grinding is subjected to individual grain crushing and material bed crushing at high pressure and with agglomerates being formed.
b) a separator (2) which is arranged after the roller mill (1) with at least one rotating separating device (7), the agglomerates formed in the roller mill being broken up in the separator,
c) a grinding stage (3) for further crushing of the tailings produced in the separation
characterised in that
e) the arrangement for breaking up agglomerates is formed by a rotating material feed plate (9), which is provided with impact elements (10, 11), is arranged below the rotating separating device (7) and is driven independently of this separating device.

2. Apparatus as claimed in claim 1, characterised in that the material feed plate (9) is provided with impact elements (10, 11) of differing height.

3. Apparatus as claimed in claim 1, characterised in that the material feed plate (9') which is provided on its periphery with impact elements (10') is driven by .a core shaft (8') and is arranged inside a drum (24) which is provided on its periphery with impact elements (25).

4. Apparatus as claimed in claim 1, characterised in that the grinding stage for further comminution of the tailings produced in the separation is formed by a ball mill (3).

## Revendications

1. Installation de fragmentation de matière friable, comprenant:
a) un broyeur à cylindres dans lequel la matière est soumise à une fragmentation des grains individuels et à une fragmentation en lit avec utilisation d'une pression élevée et formation d'agglomérés,
b) un séparateur (2) monté en aval du broyeur à cylindres (1) et comprenant au moins un organe rotatif de triage (7), une désagrégation des agglomérés formés dans le broyeur à cylindres ayant lieu dans ledit séparateur,
c) un étage de broyage (3) destiné à la poursuite de la fragmentation des graviers provenant du triage dans le séparateur,
caractérisée par la particularité suivante:
d) le dispositif prévu pour la désagrégation des agglomérés à l'intérieur du séparateur (2) consiste en une sole rotative d'alimentation (9) équipée d'éléments percutants (10, 11), disposée au-dessous de l'organe rotatif de triage (7) et dont la commande est indépendante de celle de ce dernier.

2. Installation selon la revendication 1, caractérisée en ce que la sole d'alimentation (9) est équipée d'éléments percutants (10, 11) ayant des hauteurs différentes.

3. Installation selon la revendication 1, caractérisée en ce que la sole d'alimentation (9'), qui est équipée à la périphérie d'éléments percutants (10') et qui est commandée au moyen d'un arbre central (8'), est disposée à l'intérieur d'un tambour (24) équipé à la périphérie d'éléments percutants (25).

4. Installation selon la revendication 1, caractérisée en ce que l'étage de broyage destiné à la poursuite de la fragmentation des graviers provenant du triage dans le séparateur est formé d'un broyeur à boulets (3).
